# EUROPÄISCHE PATENTSCHRIFT

(11) **EP 1 407 466 B1**
(45) Veröffentlichungstag und Bekanntmachung des Hinweises auf die Patenterteilung: **27.04.2005**
(21) Anmeldenummer: 02753079.9
(22) Anmeldetag: 05.07.2002
(51) Int. Cl.: H01H 71/52

(54) **SCHALTSCHLOSS FÜR MEHRPOLIGE ELEKTRISCHE SCHALTGERÄTE**
SWITCH LOCK FOR MULTIPOLE ELECTRICAL SWITCHGEAR
VERROU DE CONNEXION DESTINE A DES APPAREILS DE COMMUTATION MULTIPOLAIRES

(30) Priorität: 14.07.2001 DE 20111726 U
(43) Veröffentlichungstag der Anmeldung: 14.04.2004
(73) Patentinhaber: Moeller GmbH, 53115 Bonn (DE)
(72) Erfinder: EIFERT, Guido, 47178 Duisburg (DE); ZABROCKI, Bogdan, 53819 Neunkirchen-Seelscheid (DE)
(74) Vertreter: Mäder, Winfried
(86) Internationale Anmeldenummer: PCT/EP2002/007448
(87) Internationale Veröffentlichungsnummer: WO 2003/009324

(56) Entgegenhaltungen:
- EP-A- 1 037 239
- DE-C- 4 442 417
- US-A- 3 614 685
- US-A- 4 622 530

## Beschreibung

### Technisches Gebiet

Die Erfindung betrifft ein Schaltschloss für mehrpolige elektrische Schaltgeräte, wie Leistungsschalter und Trennschalter, nach dem Oberbegriff der unabhängigen Ansprüche.

### Stand der Technik

Aus der Druckschrift US-3614685-A ist ein gattungsgemäßer Leistungsschalter mit einem mehrpoligen Kontaktsystem bekannt. Das Schaltschloss besteht aus einem U-förmigen Antriebshebel, der mit seinen Außenschenkeln kippbar in feststehenden Seitenblenden lagert und einen Betätigungsgriff aufweist, aus einem Kniehebelmechanismus mit einem oberen Kniehebel, einem unteren Kniehebel und einem Federkraftspeicher, und aus einem zwischen den Seitenblenden schwenkbar gelagerten Stützhebel. Die Kniehebel sind über eine Kniehebelachse gelenkig miteinander verbunden. Der Federkraftspeicher greift zwischen Kniehebelachse und Antriebshebel an. Der untere Kniehebel ist gelenkig mit einer Schaltwelle verbunden. Die Schaltwelle trägt bewegliche Kontaktanordnungen mit entgegen der Wirkung von Kontaktdruckfedem innerhalb des sogenannten Durchhubs schwenkbaren einarmigen beweglichen Kontakten. Der Stützhebel ist mit dem oberen Kniehebel gelenkig verbunden. Nach einem Auslösevorgang ist das Schaltschloss zurücksetzbar, indem der Stützhebel durch Überführen des Antriebshebels jenseits über seine Aus-Stellung hinaus in eine abstützende und unter Wirkung des Federkraftspeichers stehende Verbindung mit einem in Wirkverbindung mit Auslösemitteln stehenden Verklinkungsmechanismus zu bringen ist. Es ist praktizierter Stand der Technik, ein derartiges Schaltschloss in der Weise zu verändern, dass daraus ein Schaltschloss ohne Auslösung für einen Trennschalter entsteht. Dazu wird einerseits der Verklinkungsmechanismus fortgelassen und anderseits der Stützhebel festgelegt. Von Nachteil ist dabei, dass hierfür zusätzliche Bauteile zum Festlegen des Stützhebels erforderlich sind.

Nach Druckschrift DE-4442417-C1 ist ein Schaltschloss bekannt, das jeweils besondere Mittel zur Realisierung der auslösefähigen Ausführungsform einerseits und der auslöseunfähigen Ausführungsform anderseits aufweist. In der auslösefähigen Ausführungsform dienen rückseitig an einem Antriebshebel vorgesehene Umbiegungen zur Begrenzung der Schwenkbewegung des Antriebshebels gegenüber einem von einem Verklinkungsmechanismus freigegebenen Stützhebel. In der auslöseunfähigen Ausführungsform legt eine eigens dafür vorgesehen, zwischen feststehenden Seitenblenden angeordnete Achse den Stützhebel fest.

### Darstellung der Erfindung

Der Erfindung liegt daher die Aufgabe zugrunde, ohne zusätzliche Teile eine Umwandlung von einem Schaltschloss mit Auslösung in ein Schaltschloss ohne Auslösung vornehmen zu können.

Ausgehend von einem Schaltschloss der eingangs genannten Art wird die Aufgabe erfindungsgemäß durch die kennzeichnenden Merkmale der unabhängigen Ansprüche gelöst, während den abhängigen Ansprüchen vorteilhafte Weiterbildungen der Erfindung zu entnehmen sind.

Die Lösung besteht allgemein ausgedrückt darin, dass eine und dieselbe bei einem auslösefähigen Schaltschloss in einer ersten Position eine bestimmten Funktion ausübende körperliche Achse bei einem auslöseunfähigen Schaltschloss in einer von der ersten Position abweichenden zweiten Position dem Festlegen des Stützhebels dient Ausgehend von einem auslösefähigen Schaltschloss, das insbesondere für einen Leistungsschalter Verwendung findet, entfällt bei der vorgeschlagenen Lösung die bisherige Notwendigkeit bei der Montage eines auslöseunfähigen Schaltschlosses, das insbesondere für einen Trennschalter Verwendung findet, zusätzliche Teile zu verwenden.

Eine in einem auslösendem Schaltschloss in einer ersten Position nach dem ersten Lösungsvorschlag im Antriebshebel positionierte erste Achse bzw. nach dem zweiten Lösungsvorschlag in den Seitenblenden positionierte weitere Achse legt in einer zwischen den Seitenblenden befindlichen zweiten Position den Stützhebel fest.

Vorteilhafte Weiterbildungen der Erfindung bestehen darin, dass entsprechende Bohrungen in dem Antriebshebel und in den Seitenblenden bzw. allein in den Seitenblenden für die zwei alternativen Positionen der für beide Schaltschlosstypen verwendbaren Achse sowie ein entsprechender Durchbruch im Stötzhebel zum Festlegen desselben in der zweiten Position der Achse vorgesehen sind.

Die versetzbare Achse ist zweckmäßigerweise als Lagerachse innerhalb des Verklinkungsmechanismus, als Anschlagachse gegenüber dem Stützhebel oder als Distanzachse für die Seitenblenden ausgebildet. Die wenigstens teilweise identische Ausbildung der versetzfähigen Achsen führt zu einer zusätzlichen Teilereduzierung.

### Kurze Beschreibung der Zeichnungen

Weitere Einzelheiten und Vorteile der Erfindung ergeben sich aus dem folgenden, anhand von Figuren erläuterten Ausführungsbeispielen. Es zeigen
- Fig. 1:: ein Schaltschloss in Verbindung mit einem Schaltgerät in auseinander gezogener perspektivischer Darstellung;
- Fig. 2:: eine erste erfindungsgemäße Ausführungsform des Schaltschlosses;
- Fig. 3:: eine zweite erfindungsgemäße Ausführungsform des Schaltschlosses;
- Fig. 4:: eine dritte erfindungsgemäße Ausführungsform des Schaltschlosses.

### Bester Weg zur Ausführung der Erfindung

Nach Fig. 1 ist ein als Niederspannungs-Leistungsschalter ausgebildetes dreipoliges Schaltgerät 2 mit einem Zweifachgehäuse versehen. Jedem der drei Pole ist eine feststehende Kontaktanordnung mit zwei feststehenden Kontaktschienen 4 und 6, eine bewegliche Kontaktanordnung 8 in Form einer drehsymmetrischen schwenkbare Kontaktbrücke sowie zwei Lichtbogenlöschkammern 10 zugeordnet, die zusammen in einem Schaltkammergehäuse, bestehend aus einem Oberteil 11 und einem Unterteil 12, angeordnet sind. Jede bewegliche Kontaktanordnung 8 ist in einem Schaltwellenabschnitt 14 gelagert, der seinerseits im Schaltkammergehäuse 11, 12 lagert. Die drei um eine Schaltwellenachse 13 schwenkbaren Schaltwellenabschnitte 14 sind über zwei Verbindungselemente 15 verdrehfest miteinander verbunden. Die drei Schaltwellenabschnitte 14 und die beiden Verbindungselemente 15 bilden eine für alle Pole gemeinsame Schaltwelle 16. Die feststehenden Kontaktanordnungen 4 und 6, die beweglichen Kontaktanordnungen 8 und die Schaltwelle 16 bilden das dreipolige Kontaktsystem 17 des Schaltgerätes 2. Der Aufbau eines derartigen Kontaktsystems und dessen Einbau und Lagerung in einem derartigen Schaltkammergehäuse kann der Druckschrift EP1037239A2 im Einzelnen entnommen werden. Die Schaltwelle 16 ist mit einem Schaltschloss 7 gekoppelt, das zum Schließen, Öffnen und Auslösen des Kontaktsystems 17 dient und über dem mittleren Pol angeordnet ist. Das Unterteil 12, das Oberteil 11 und das Schaltschloss 7 sind über gemeinsame Befestigungsmittel in Form von Schrauben 20 und Gewindeaufnahmen 21, die in beidseitigen Seitenblenden 19 des Schaltschlosses 7 angeordnet sind, kraftschlüssig miteinander verbunden. Das Schaltkammergehäuse 11, 12 und das Schaltschloss 7 sind in einem aus einem Bodenteil 22 und einem Deckelteil 24 bestehenden Schaltgerätegehäuse angeordnet. Das Deckelteil 22 ist mit einer Aussparung 26 versehen, durch die ein mit einer bogenförmigen Blende 29 versehener Antriebshebel 28 des Schaltschlosses 7 mit einem Betätigungsgriff 23 nach außen ragt. Im Fertigzustand des Schaltgerätes 2 ist das Bodenteil 22 mit dem Deckelteil 24 verschraubt, wobei sich die Blende 29 unterhalb des Deckelteils 24 befindet.

Gemäß Fig. 2a, 3a und 4a lagert der U-förmig ausgebildete Antriebshebel 28 der für Leistungsschalter vorgesehenen auslösfähigen Schaltschlösser 72a, 73a und 74a gegenüber dem Betätigungsgriff 23 mit seinen Außenschenkeln 18 kippbar auf Lagerzapfen 25, die an den feststehenden Seitenblenden 19 angebracht sind. Der Antriebshebel 28 nimmt bei geschlossenem Kontaktsystem eine Ein-Stellung und bei geöffnetem Kontaktsystem eine Aus-Stellung oder eine Ausgelöst-Stellung ein, die gegenüber der gezeigten Ein-Stellung im Uhrzeigersinn versetzt sind. Das Schaltschloss 72a, 73a bzw. 74a enthält einen nicht im Einzelnen zu erkennenden Kniehebelmechanismus 27 aus einem Federkraftspeicher und mit diesem verbundenen oberen sowie unteren Kniehebeln. Der nähere Aufbau eines derartigen Kniehebelmechanismus ist aus der eingangs genannten US-3614685-A bekannt. Zu dem Schaltschloss 72a, 73a bzw. 74a gehören weiterhin ein in Wirkverbindung mit nicht dargestellten Auslösemitteln stehender Verklinkungsmechanismus 54 und ein zwischen den Seitenblenden 19 auf einer Stützhebelachse 56 schwenkbar gelagerter Stützhebel 58. Der Stützhebel 58 ist mit den oberen Kniehebeln gelenkig verbunden. Unter der Kraftwirkung des Federkraftspeichers stützt sich der Stützhebel 58 über eine ihm eigene Verklinkungsfläche gegen einen Klinkenhebel 52 des Verklinkungsmechanismus 54 ab. Bei Überschreiten vorgegebener Grenzwerte des durch den Leistungsschalter fließenden Stromes, insbesondere bei einem Kurzschlussstrom oder eines über eine bestimmte Zeit auftretenden Überlaststromes, wird durch die Auslösemittel eine Klinke 55 des Verklinkungsmechanismus 54 betätigt und damit der Klinkenhebel 52 außer Eingriff von dem Stützhebel 58 gebracht. Dadurch bricht das Kniehebelsystem unter der Wirkung des Federkraftspeichers zusammen, in dessen Folge das Schaltschloss 72a, 73a bzw. 74a in den ausgelösten Zustand gelangt, wobei die unteren Kniehebel das Kontaktsystem 17 des Schaltgerätes 2 (vergleiche Fig. 1) in den geöffneten Zustand überführen und der Stützhebel 58 um die Stützhebelachse 56 eine Schwenkung im Gegenuhrzeigersinn ausführt.

Von den vorstehend beschriebenen Schaltschlössem unterscheiden sich die in Fig. 2b, 3b und 4b dargestellten und für Trennschalter vorgesehenen auslöseunfähigen Schaltschlösser 72b, 73b und 74b im Wesentlichen dadurch, dass zum einen kein Verklinkungsmechanismus vorgesehen ist und zum anderen der Stützhebel 58 durch eine zusätzlich zu der bereits vorhandenen Stützhebelachse 56 zwischen den Seitenblenden 19 eingesetzten Achse unbeweglich gelagert ist Diese noch näher zu erläuternde zusätzliche Achse ist spielfrei durch einen Durchbruch 32, 33 bzw. 34 des Stützhebels 58 geführt. Der unbelegte Durchbruch 32, 33 bzw. 34 ist deutlich aus der Fig. 2a, 3a bzw. 4a zu ersehen.

Für die besagte Achse ist nach der ersten Ausführungsform gemäß Fig. 2a und 2b eine zwischen dem Antriebshebel 28 und den Seitenblenden 19 versetzbar angeordnete erste Achse 42 vorgesehen. Die erste Achse 42 ist in einer ersten Position bei dem auslösefähigen Schaltschloss 72a gemäß Fig. 2a beidseitig in ersten Bohrungen 62 der Außenschenkel 18 des U-förmigen Antriebshebels 28 festgelegt und dient hier dazu, die Schwenkbewegung des Antriebshebels 28 nach einem Auslösevorgang gegenüber dem vom Verldinkungsmechanismus 54 freigegebenen Stützhebel 58 zu begrenzen. Demgegenüber ist dieselbe Achse 42 in einer zweiten Position bei dem auslöseunfähigen Schaltschloss 72b gemäß Fig. 2b durch den Durchbruch 32 des Stützhebels 58 geführt und beidseitig in zweiten Bohrungen 82 der Seitenblenden 19 festgelegt. Die Festlegung der ersten Achse 42 in den ersten bzw. zweiten Bohrungen 62 bzw. 82 erfolgt zweckmäßigerweise durch Vernieten.

Für die besagte Achse ist nach der zweiten Ausführungsform gemäß Fig. 3a und 3b eine innerhalb der Seitenblenden 19 versetzbar angeordnete weitere Achse in Form einer Anschlagachse 43 vorgesehen. Die Anschlagachse 43 ist in einer ersten Position bei dem auslösefähigen Schaltschloss 73a gemäß Fig. 3a beidseitig in weiteren Bohrungen 63 der Seitenblenden 19 festgelegt und dient hier dazu, die Schwenkbewegung des bei einem Auslösevorgang von dem Verklinkungsmechanismus 54 freigegebenen Stützhebels 58 zu begrenzen. Demgegenüber ist dieselbe Anschlagachse 43 in einer zweiten Position bei dem auslöseunfähigen Schaltschloss 73b gemäß Fig. 3b durch den Durchbruch 33 des Stützhebels 58 geführt und beidseitig in zweiten Bohrungen 83 der Seitenblenden 19 festgelegt. Die Festlegung der Anschlagachse 43 in den weiteren bzw. zweiten Bohrungen 63 bzw. 83 erfolgt zweckmäßigerweise durch Vernieten.

Für die besagte Achse ist nach der dritten Ausführungsform gemäß Fig. 4a und 4b eine zwischen den Seitenblenden 19 versetzbar angeordnete weitere Achse in Form einer Klinkenachse 44 vorgesehen. Die Klinkenachse 44 ist in einer ersten Position bei dem auslösefähigen Schaltschloss 74a gemäß Fig. 4a beidseitig in weiteren Bohrungen 64 der Seitenblenden 19 festgelegt und dient hier als Lagerachse der zu dem Verklinkungsmechanismus 54 gehörenden Klinke 55. Der Verklinkungsmechanismus 54 weist noch eine Klinkenhebelachse 44' auf, die als Lagerachse für den Klinkenhebel 52 des Klinkenmechanismus 54 sowie als Distanzachse für die Seitenblenden 19 dient und bei dem auslösefähigen Schaltschloss 74a gemäß Fig. 4a beidseitig in weiteren Bohrungen 64' der Seitenblenden 19 festgelegt ist. Demgegenüber ist die Lagerachse 44 oder 44' in einer zweiten Position bei dem auslöseunfähigen Schaltschloss 74b gemäß Fig. 4b durch den Durchbruch 34 des Stützhebels 58 geführt und beidseitig in zweiten Bohrungen 84 der Seitenblenden 19 festgelegt.

Bei den vorstehend beschrieben Ausführungsformen des erfindungsgemäßen Schaltschlosses ist kein zusätzliches Teil für das Festlegen des Stützhebels 58 bei der jeweils auslöseunfähigen Variante erforderlich. Zu einer weiteren Teilereduzierung gelangt man, wenn die erste Achse 42 aus Fig. 2a und die weitere Achse, beispielsweise die Anschlagachse 43 aus Fig. 3a, identisch ausgebildet sind. Zu dem gleichen Ergebnis gelangt man, wenn die Klinkenhebelachse 44' und eine Distanzachse 45 aus Fig. 4a identisch ausgebildet sind. Die Distanzachse 45 ist sowohl bei dem auslösefähigen Schaltschloss 74a gemäß Fig. 4a als auch bei dem auslöseunfähigen Schaltschloss 74b gemäß Fig. 4b beidseitig in den Seitenblenden 19 festgelegt und dient hier zusammen mit an anderer Stelle vorgesehenen weiteren Distanzachsen zur stabilen Beabstandung der Seitenblenden 19.

### Bezugszeichenliste:

- 2: Schaltgerät
- 4; 6: Kontaktschienen
- 7...: Schaltschloss
- 8: bewegliche Kontaktanordnung
- 10: Lichtbogenlöschkammern
- 11: Oberteil
- 12: Unterteil
- 13: Schaltwellenachse
- 14: Schaltwellenabschnitte
- 15: Verbindungselemente
- 16: Schaltwelle
- 17: Kontaktsystem
- 18: Außenschenkel
- 19: Seitenblenden
- 20: Schrauben
- 21: Gewindeaufnahmen
- 22: Bodenteil
- 23: Betätigungsgriff
- 24: Deckelteil
- 25: Lagerzapfen
- 26: Aussparung
- 27: Kniehebelmechanismus
- 28: Antriebshebel
- 29: Blende
- 32 ... 34: Durchbruch
- 42: erste Achse
- 43: Anschlagachse
- 44: Klinkenachse
- 44': Klinkenhebelachse
- 45: Distanzachse
- 52: Klinkenhebel
- 54: Verklinkungsmechanismus
- 55: Klinke
- 56: Stützhebelachse
- 58: Stützhebel
- 62: erste Bohrungen
- 63 ... 64: weitere Bohrungen
- 82 ... 84: zweite Bohrungen

## Patentansprüche

1. Schaltschloss für mehrpolige elektrische Schaltgeräte, wie Leistungsschalter und Trennschalter, bestehend aus zwei in ein Schaltgerät (2) feststehend einbaubare Seitenblenden (19), einem U-förmigen Antriebshebel (28), der mit einem Betätigungsgriff (23) versehen ist und mit seinen Außenschenkeln (18) in den Seitenblenden (19) lagert sowie bei geschlossenem Kontaktsystem (17) des Schaltgerätes (2) eine Ein-Stellung, dagegen bei geöffnetem Kontaktsystem (17) eine Aus-Stellung einnimmt, weiterhin bestehend aus einem Kniehebelmechanismus (27) mit wenigstens einem oberen Kniehebel, wenigstens einem unteren Kniehebel und einem Federkraftspeicher, wobei die Kniehebel über eine Kniehebelachse gelenkig verbunden sind, der Federkraftspeicher zwischen Kniehebelachse und Antriebshebel (28) angreift und der untere Kniehebel gelenkig mit einer mit dem Kontaktsystem (17) verbundenen Schaltwelle (16) verbindbar ist, und bestehend aus einem zwischen den Seitenblenden (19) angeordneten und mit dem oberen Kniehebel gelenkig verbundenen Stützhebel (58), der bei einem auslösefähigen Schaltschloss (72a) in den Seitenblenden (19) schwenkbar lagert und unter Wirkung des Federkraftspeichers in abstützende Verbindung mit einem Verklinkungsmechanismus (54) bringbar ist, der seinerseits in Wirkverbindung mit Auslösemitteln des Schaltgerätes (2) bringbar ist, der Stützhebel (58) dagegen bei einem auslöseunfähigen Schaltschloss (72b) zwischen den Seitenblenden (19) festgelegt ist, **dadurch gekennzeichnet, dass** eine erste Achse (42) bei dem auslösefähigen Schaltschloss (72a) in einer ersten Position zwischen den Außenschenkeln (18) angeordnet ist, wobei die Schwenkbewegung des Antriebshebels (28) gegenüber dem vom Verklinkungsmechanismus (54) freigegebenen Stützhebel (58) begrenzt ist, die erste Achse (42) dagegen bei dem auslöseunfähigen Schaltschloss (72b) in einer zweiten Position zwischen den Seitenblenden (19) angeordnet und mit dem Stützhebel (58) formschlüssig verbunden ist.

2. Schaltschloss nach Anspruch 1, **dadurch gekennzeichnet, dass** in den Außenschenkeln (18) erste Bohrungen (62) und in den Seitenblenden (19) zweite Bohrungen (82) für die erste Achse (42) in ihrer ersten bzw. zweiten Position vorgesehen sind und dass in dem Stützhebel (58) ein Durchbruch (32) zum im wesentlichen spielfreien Durchgriff der ersten Achse (42) in ihrer zweiten Position vorgesehen ist.

3. Schaltschloss für mehrpolige elektrische Schaltgeräte, wie Leistungsschalter und Trennschalter, bestehend aus zwei in ein Schaltgerät (2) feststehend einbaubare Seitenblenden (19), einem U-förmigen Antriebshebel (28), der mit einem Betätigungsgriff (23) versehen ist und mit seinen Außenschenkeln (18) in den Seitenblenden (19) lagert sowie bei geschlossenem Kontaktsystem (17) des Schaltgerätes (2) eine Ein-Stellung, dagegen bei geöffnetem Kontaktsystem (17) eine Aus-Stellung einnimmt, weiterhin bestehend aus einem Kniehebelmechanismus (27) mit wenigstens einem oberen Kniehebel, wenigstens einem unteren Kniehebel und einem Federkraftspeicher, wobei die Kniehebel über eine Kniehebelachse gelenkig verbunden sind, der Federkraftspeicher zwischen Kniehebelachse und Antriebshebel (28) angreift und der untere Kniehebel gelenkig mit einer mit dem Kontaktsystem (17) verbundenen Schaltwelle (16) verbindbar ist, und bestehend aus einem zwischen den Seitenblenden (19) angeordneten und mit dem oberen Kniehebel gelenkig verbundenen Stützhebel (58), der bei einem auslösefähigen Schaltschloss (73a; 74a) in den Seitenblenden (19) schwenkbar lagert und unter Wirkung des Federkraftspeichers in abstützende Verbindung mit einem Verklinkungsmechanismus (54) bringbar ist, der seinerseits in Wirkverbindung mit Auslösemitteln des Schaltgerätes (2) bringbar ist, der Stützhebel (58) dagegen bei einem auslöseunfähigen Schaltschloss (73b; 74b) zwischen den Seitenblenden (19) festgelegt ist, **dadurch gekennzeichnet, dass** eine innerhalb der Seitenblenden (19) versetzbar angeordnete erste Achse (43; 44; 44') bei dem auslösefähigen Schaltschloss (73a; 74a) in einer ersten Position angeordnet ist, die erste Achse (43; 44; 44') dagegen bei dem auslöseunfähigen Schaltschloss (73b; 74b) in einer zweiten Position angeordnet und mit dem Stützhebel (58) formschlüssig verbunden ist.

4. Schaltschloss nach Anspruch 3, **dadurch gekennzeichnet, dass** in den Seitenblenden (19) weitere Bohrungen (63; 64; 64') und zweite Bohrungen (83; 84) für die erste Achse (43; 44; 44') in ihrer ersten bzw. zweiten Position vorgesehen sind und dass in dem Stützhebel (58) ein Durchbruch (33; 34) zum im wesentlichen spielfreien Durchgriff der ersten Achse (43; 44; 44') in ihrer zweiten Position vorgesehen ist.

5. Schaltschloss nach Anspruch 3, **dadurch gekennzeichnet, dass** die erste Achse in ihrer ersten Position als eine die Schwenkbewegung des von dem Verklinkungsmechanismus (54) freigegebenen Stützhebels (58) begrenzende Anschlagachse (43) ausgebildet ist.

6. Schaltschloss nach Anspruch 5, **dadurch gekennzeichnet, dass** eine zweite Achse (42), die zwischen den Außenschenkeln (18) angeordnet ist bei dem auslösefähigen Schaltschloss (73a; 74a) die Schwenkbewegung des Antriebshebels (28) gegenüber dem vom Verklinkungsmechanismus (54) freigegebenen Stützhebel (58) begrenzt, und die Anschlagachse (43) identisch ausgebildet sind.

7. Schaltschloss nach Anspruch 3, **dadurch gekennzeichnet, dass** die erste Achse in ihrer ersten Position als Lagerachse (44; 44') Bestandteil des Verklinkungsmechanismus (54) ist.

8. Schaltschloss nach Anspruch 7, **dadurch gekennzeichnet, dass** auf der Lagerachse (44) eine Klinke (55) lagert.

9. Schaltschloss nach Anspruch 7, **dadurch gekennzeichnet, dass** auf der Lagerachse (44') ein Klinkenhebel (52) lagert.

10. Schaltschloss nach Anspruch 9, **dadurch gekennzeichnet, dass** die Lagerachse (44') und eine Distanzachse (45) für die Seitenblenden (19) identisch ausgebildet sind.

## Claims

1. Latching mechanism for multipole electrical switching devices, such as circuit breakers and switch disconnectors, comprising two side panels (19) which can be installed in a fixed form in a switching device (2), a U-shaped drive lever (28) which is provided with an operating handle (23) and whose outer limbs (18) are mounted in the side panels (19), and which assumes a connected position when the contact system (17) of the switching device (2) is closed while, in contrast, it assumes a disconnected position when the contact system (17) is open, furthermore comprising a toggle lever mechanism (27) having at least one upper toggle lever, at least one lower toggle lever and a spring energy store, with the toggle levers being connected in an articulated manner via a toggle lever shaft, the spring energy store acting between the toggle lever shaft and the drive lever (28), and in which case the lower toggle lever can be connected in an articulated manner to a switching shaft (16) which is connected to the contact system (17), and comprising a supporting lever (58) which is arranged between the side panels (19), is connected in an articulated manner to the upper toggle lever, is mounted such that it can pivot in the side panels (19) in a latching mechanism (72a) that can be tripped, and can be moved under the influence of the spring energy store to be connected in a supporting manner to a catch mechanism (54), which can itself be moved such that it is operatively connected to tripping means for the switching device (2), while, in contrast, the supporting lever (58) is fixed between the side panels (19) when the latching mechanism (72b) cannot be tripped, **characterized in that** a first shaft (42) is arranged in a first position between the outer limbs (18) when the latching mechanism (72a) can trip, with the pivoting movement of the drive lever (28) with respect to the supporting lever (58) which is released by the catch mechanism (54) being limited, while in contrast the first shaft (42) is arranged in a second position between the side panels (19) and is connected in an interlocking manner to the supporting lever (58) when the latching mechanism (72b) cannot trip.

2. Latching mechanism according to Claim 1, **characterized in that** first holes (62) are provided in the outer limbs (18) and second holes (82) are provided in the side panels (19) for the first shaft (42) in its first and second position, respectively, and **in that** an aperture (32) is provided in the supporting lever (58) for the first shaft (42) to pass through, essentially without any play, in its second position.

3. Latching mechanism for multipole electrical switching devices, such as circuit breakers and switch disconnectors, comprising two side panels (19) which can be installed in a fixed form in a switching device (2), a U-shaped drive lever (28) which is provided with an operating handle (23) and whose outer limbs (18) are mounted in the side panels (19), and which assumes a connected position when the contact system (17) of the switching device (2) is closed while, in contrast, it assumes a disconnected position when the contact system (17) is open, furthermore comprising a toggle lever mechanism (27) having at least one upper toggle lever, at least one lower toggle lever and a spring energy store, with the toggle levers being connected in an articulated manner via a toggle lever shaft, the spring energy store acting between the toggle lever shaft and drive lever (28), and in which case the lower toggle lever can be connected in an articulated manner to a switching shaft (16) which is connected to the contact system (17), and comprising a supporting lever (58) which is arranged between the side panels (19), is connected in an articulated manner to the upper toggle lever, is mounted such that it can pivot in the side panels (19) in a latching mechanism (73a; 74a) that can be tripped, and can be moved under the influence of the spring energy store to be connected in a supporting manner to a catch mechanism (54), which can itself be moved such that it is operatively connected to tripping means for the switching device (2), while, in contrast, the supporting lever (58) is fixed between the side panels (19) when the latching mechanism (73b; 74b) cannot be tripped, **characterized in that** a first shaft (43; 44; 44') which is arranged within the side panels (19) such that it can move is arranged in a first position when the latching mechanism (73a; 74a) can trip, while the first shaft (43; 44; 44') is in contrast arranged in a second position, and is connected in an interlocking manner to the supporting lever (58) when the latching mechanism (73b; 74b) cannot be tripped.

4. Latching mechanism according to Claim 3, **characterized in that** further holes (63; 64; 64') and second holes (83; 84) for the first shaft (43; 44; 44') are provided in the side panels (19) in the latter's first and second position, respectively, and **in that** an aperture (33; 34) is provided in the supporting lever (58) for the first shaft (43; 44; 44') to pass through essentially without any play in its second position.

5. Latching mechanism according to Claim 3, **characterized in that**, in its first position, the first shaft is in the form of a stop shaft (43) which limits the pivoting movement of the supporting lever (58) which is released by the catch mechanism (54).

6. Latching mechanism according to Claim 5, **characterized in that** a second shaft (42), which is arranged between the outer limbs (18), limits the pivoting movement of the drive lever (28) with respect to the supporting lever (58) which is released by the catch mechanism (54) when the latching mechanism (73a; 74a) can be tripped, and the stop shaft (43) is identical.

7. Latching mechanism according to Claim 3, **characterized in that**, in its first position as a bearing shaft (44; 44'), the first shaft is a component of the catch mechanism (54).

8. Latching mechanism according to Claim 7, **characterized in that** a catch (55) is mounted on the bearing shaft (44).

9. Latching mechanism according to Claim 7, **characterized in that** a catch lever (52) is mounted on the bearing shaft (44').

10. Latching mechanism according to Claim 9, **characterized in that** the bearing shaft (44') and a distance shaft (45) for the side panels (19) are identical.

## Revendications

1. Verrou de maintien pour des appareillages électriques multipolaires tels que des commutateurs de puissance et des sectionneurs, composé de deux caches latéraux (19) pouvant être intégrés à demeure dans un appareillage (2), un levier d'entraînement (28) en forme de U qui est muni d'une poignée de manoeuvre (23) et qui repose avec ses branches extérieures (18) dans les caches latéraux (19) et, lorsque le système de contact de l'appareillage est fermé, adopte une position marche, par contre lorsque le système de contact (17) est ouvert, adopte une position arrêt, composé en plus d'un mécanisme à genouillère (27) comprenant au moins une genouillère supérieure, au moins une genouillère inférieure et un accumulateur de force de ressort, les genouillères étant reliées de manière articulée par le biais d'un axe de genouillère, l'accumulateur de force de ressort est appliqué entre l'axe de la genouillère et le levier d'entraînement (28) et la genouillère inférieure peut être reliée de manière articulée à un arbre de commande (16) relié au système de contact (17), et composé d'un levier d'appui (58) disposé entre les caches latéraux (19) et relié de manière articulée avec la genouillère supérieure, lequel repose de manière à pouvoir pivoter dans les caches latéraux (19) dans le cas d'un verrou de maintien déclenchable (72a) et, sous l'effet de l'accumulateur de force de ressort, peut être amenée dans un liaison de soutien avec un mécanisme d'encliquetage (54) qui peut, de son côté, être amené en liaison active avec les moyens de déclenchement de l'appareillage (2), le levier d'appui (58) par contre étant bloqué entre les caches latéraux (19) dans le cas d'un verrou de maintien non déclenchable (72b), **caractérisé en ce que** dans le cas d'un verrou de maintien déclenchable (72a), un premier axe (42) est disposé dans une première position entre les branches extérieures (18), le mouvement de pivotement du levier d'entraînement (28) étant limité par rapport au levier d'appui (58) libéré par le mécanisme d'encliquetage (54), le premier axe (42) par contre, dans le cas d'un verrou de maintien non déclenchable (72b), est disposé dans une deuxième position entre les caches latéraux (19) et relié par engagement géométrique avec le levier d'appui (58).

2. Verrou de maintien selon la revendication 1, **caractérisé en ce que** des premiers orifices (62) sont prévus dans les branches extérieures (18) et des deuxièmes orifices (82) sont prévus dans les caches latéraux (19) pour le premier axe (42) dans sa première ou dans sa deuxième position et qu'un passage (32) destiné à la traversée essentiellement sans jeu du premier axe (42) dans sa deuxième position est prévu dans le levier d'appui (58).

3. Verrou de maintien pour des appareillages électriques multipolaires tels que des commutateurs de puissance et des sectionneurs, composé de deux caches latéraux (19) pouvant être intégrés à demeure dans un appareillage (2), un levier d'entraînement (28) en forme de U qui est muni d'une poignée de manoeuvre (23) et qui repose avec ses branches extérieures (18) dans les caches latéraux (19) et, lorsque le système de contact de l'appareillage est fermé, adopte une position marche, par contre lorsque le système de contact (17) est ouvert, adopte une position arrêt, composé en plus d'un mécanisme à genouillère (27) comprenant au moins une genouillère supérieure, au moins une genouillère inférieure et un accumulateur de force de ressort, les genouillères étant reliées de manière articulée par le biais d'un axe de genouillère, l'accumulateur de force de ressort est appliqué entre l'axe de la genouillère et le levier d'entraînement (28) et la genouillère inférieure peut être reliée de manière articulée à un arbre de commande (16) relié au système de contact (17), et composé d'un levier d'appui (58) disposé entre les caches latéraux (19) et relié de manière articulée avec la genouillère supérieure, lequel repose de manière à pouvoir pivoter dans les caches latéraux (19) dans le cas d'un verrou de maintien déclenchable (73a ; 74a) et, sous l'effet de l'accumulateur de force de ressort, peut être amenée dans un liaison de soutien avec un mécanisme d'encliquetage (54) qui peut, de son côté, être amené en liaison active avec les moyens de déclenchement de l'appareillage (2), le levier d'appui (58) par contre étant bloqué entre les caches latéraux (19) dans le cas d'un verrou de maintien non déclenchable (73b ; 74b), **caractérisé en ce que** dans le cas d'un verrou de maintien déclenchable (73a ; 74a), un premier axe (43 ; 44 ; 44') disposé de manière mobile à l'intérieur des caches latéraux (19) est disposé dans une première position, le premier axe (43 ; 44 ; 44') par contre, dans le cas d'un verrou de maintien non déclenchable (73b ; 74b), est disposé dans une deuxième position et relié par engagement géométrique avec le levier d'appui (58).

4. Verrou de maintien selon la revendication 3, **caractérisé en ce que** des orifices supplémentaires (63 ; 64 ; 64') sont prévus dans les caches latéraux (19) et des deuxièmes orifices (83 ; 84) sont prévus pour le premier axe (43 ; 44 ; 44') dans sa première ou dans sa deuxième position et qu'un passage (33 ; 34) destiné à la traversée essentiellement sans jeu du premier axe (43 ; 44 ; 44') dans sa deuxième position est prévu dans le levier d'appui (58).

5. Verrou de maintien selon la revendication 3, **caractérisé en ce que** le premier axe dans sa première position est réalisé sous la forme d'un axe de butée (43) qui limite le mouvement de pivotement du levier d'appui (58) libéré par le mécanisme d'encliquetage (54).

6. Verrou de maintien selon la revendication 5, **caractérisé en ce qu'**un deuxième axe (42) qui est disposé entre les branches extérieures (18) et, dans le cas d'un verrou de maintien déclenchable (73a ; 74a), limite le mouvement de pivotement du levier d'entraînement (28) par rapport au levier d'appui (58) libéré par le mécanisme d'encliquetage (54), et l'axe de butée (43) sont réalisés de manière identique.

7. Verrou de maintien selon la revendication 3, **caractérisé en ce que** le premier axe dans sa première position d'axe de palier (44 ; 44') fait partie intégrante du mécanisme d'encliquetage (54).

8. Verrou de maintien selon la revendication 7, **caractérisé en ce qu'**un cliquet (55) repose sur l'axe de palier (44).

9. Verrou de maintien selon la revendication 7, **caractérisé en ce qu'**un levier d'encliquetage (52) repose sur l'axe de palier (44').

10. Verrou de maintien selon la revendication 9, **caractérisé en ce que** l'axe de palier (44') et un axe d'espacement (45) pour les caches latéraux (19) sont réalisés de manière identique.
